# FASCICULE DE BREVET EUROPEEN

(11) **EP 0 332 487 B1**
(45) Date de publication et mention de la délivrance du brevet: **29.07.1992**
(21) Numéro de dépôt: 89400454.8
(22) Date de dépôt: 17.02.1989
(51) Int. Cl.: A45D 40/26

(54) **Récipient pour vernis à ongles**
Behälter für Nagellack
Recipient for nail varnish

(30) Priorité: 11.03.1988 FR 8803192
(43) Date de publication de la demande: 13.09.1989
(73) Titulaire: L'OREAL, 75008 Paris (FR)
(72) Inventeur: Morane, Bruno, F-92200 Neuilly (FR); Joulia, Gérard, F-75019 Paris (FR)
(74) Mandataire: Michardière, Bernard

(56) Documents cités:
- DE-C- 938 658
- FR-A- 1 131 324
- FR-A- 1 517 002
- FR-A- 2 349 511
- US-A- 2 691 184

## Description

La présente invention concerne un récipient pour vernis à ongles.

On connaît depuis longtemps des récipients pour vernis à ongles qui comportent un flacon contenant le vernis et un bouchon auquel est fixé par une tige le pinceau, ce dernier plongeant dans le flacon et par conséquent dans le vernis, lorsque le récipient est fermé.

Un tel récipient est déjà connu de fascicule de brevet FR-A-1 517 002.

Les flacons utilisés le plus souvent sont de forme ventrue et ont un fond plat qui permet de les poser. Or ces flacons présentent deux inconvénients. Il est difficile de les tenir dans la main pendant que l'on se vernit les ongles et ils sont difficilement transportables, par exemple, dans un sac à main car ils se logent difficilement et tiennent trop de place.

Pour que le flacon soit plus facilement transportable et manipulable, on a pensé à lui donner une forme allongée analogue à celle d'un stylo. Mais, dans ce cas, il se pose un problème : pour pouvoir consommer le vernis jusqu'à épuisement complet, il est nécessaire que le pinceau soit relativement long. En effet dans le cas d'un flacon de forme allongée et étroite, il est difficile de jouer sur l'inclinaison du flacon pour faire plonger le pinceau dans le vernis lorsque le niveau de vernis baisse et le pinceau doit donc avoir une longueur voisine de celle du flacon. Or il est pratiquement impossible d'assurer correctement le vernissage des ongles avec un pinceau à longue tige car les écarts d'orientation imprimés par la main au bouchon se traduisent, au niveau du pinceau, en raison du grand bras de levier que constitue la longueur de la tige, par des écarts inacceptables pour le guidage du pinceau.

La présente invention a pour but de proposer un récipient pour vernis à ongles de forme allongée qui permet l'utilisation d'un pinceau relativement court.

La présente invention concerne donc un récipient pour vernis à ongles comportant un flacon contenant le vernis et un bouchon muni d'un pinceau relié au bouchon par une tige, le pinceau plongeant dans le flacon lorsque le récipient est fermé, caractérisé par le fait que le flacon est allongé et qu'il est divisé dans sa longueur en deux compartiments par un clapet, le pinceau étant entièrement contenu dans le premier compartiment qui est le plus proche du bouchon, ledit clapet étant ouvert lorsque le bouchon est en position basse par rapport au flacon sur lequel il est fixé.

Le clapet est de préférence un clapet à bille constitué par une bille et un renflement annulaire fixé sur la paroi intérieure du flacon allongé, ménageant une ouverture circulaire dont la diamètre est inférieur à celui de la bille.

Ce clapet comprend de préférence en outre un dispositif destiné à retenir la bille lorsque le clapet à bille est ouvert qui est fixé à la paroi interne du flacon à bille. Ce dispositif peut être constitué par une collerette annulaire ou par des pattes recourbées sous forme de griffes. Ces pattes sont, de préférence, disposées régulièrement. De façon convenable elles sont au nombre de quatre.

Le deuxième compartiment contient de préférence au moins une bille ayant pour fonction d'agiter le vernis contenu dans ce deuxième compartiment lorsqu'on agite le récipient à vernis.

L'enveloppe extérieure du flacon est constituée de préférence de deux parties tubulaires, la première partie tubulaire correspondant au premier compartiment et venant s'emboîter dans l'extrémité ouverte de la seconde partie tubulaire qui comporte un fond et correspond au second compartiment.

La partie tubulaire correspondant au premier compartiment est, selon un premier mode de réalisation de l'invention, réalisée d'une d'une seule pièce moulée qui comporte le renflement annulaire et le dispositif de retenue de la bille. Selon un second mode de réalisation, la partie tubulaire correspondant au premier compartiment est composée d'un tube dans lequel s'emboîte un bouchon qui comprend les éléments du clapet à bille : renflement annulaire, bille et dispositif de retenue de la bille.

La partie tubulaire correspondant au premier compartiment est, de préférence, réalisé en matière plastique transparente dans sa totalité, selon le premier mode de réalisation décrit ci-dessus. Selon le second mode de réalisation, de préférence, seul le tube est en matière plastique transparente.

Le nouveau récipient pour vernis à ongles, selon l'invention, fonctionne de la façon suivante. Lorsque l'utilisateur incline le récipient fermé pour mettre le bouchon en position basse par rapport au flacon, la bille dégage l'ouverture centrale du renflement circulaire et une fraction du vernis contenu dans le deuxième compartiment passe dans le premier compartiment. Lorsqu'on redresse le récipient, la bille revient fermer ladite ouverture centrale. La fraction de vernis contenue dans le premier compartiment est ainsi piégée au-dessus du clapet et on peut la prélever avec le pinceau pour vernir les ongles. Lorsque le premier compartiment ne contient plus de vernis, l'usager incline à nouveau le récipient pour en faire revenir une certaine quantité dans le premier compartiment. Le premier compartiment sert donc pour le prélèvement du vernis à l'aide du pinceau et le second compartiment constitue un réservoir de réserve.

Pour mieux faire comprendre l'objet de l'invention, on va décrire maintenant, à titre d'exemple purement illustratif et non limitatif, un mode de réalisation représenté sur le dessin annexé. Sur ce dessin :
- la figure 1 est une vue extérieure du récipient, selon l'invention, en position fermée ;
- la figure 2 est une vue en coupe longitudinale du récipient d'un premier mode de réalisation, selon la présente invention.
- la figure 3 est également une vue en coupe longitudinale d'un premier mode de réalisation du récipient selon l'invention, montrant le fonctionnement du clapet à bille ;
- la figure 4 est une vue partielle en coupe longitudinale d'un second mode de réalisation d'un récipient, selon l'invention.

Le récipient pour vernis à ongles, selon l'invention, comporte un bouchon 1 et un flacon 2. Le flacon est de forme cylindrique allongée et l'ensemble ressemble à un stylo. Le bouchon 1 et le flacon 2 présentent des éléments de fermeture complémentaires 3 et 3′. Selon le mode de réalisation représenté, le couvercle 1 et le flacon 2 présentent des filetages complémentaires. Un pinceau 4 est fixé au bouchon 1 par l'intermédiaire d'une tige. Le flacon 2 est divisé en deux compartiments 5 et 6 par un clapet 7. Le clapet 7 est un clapet à bille constitué par un renflement annulaire 71 fixé sur la paroi interne du flacon allongé 2 et par une bille 72. L'ouverture centrale circulaire 73 ménagée par le renflement annulaire 71 a un diamètre inférieur à celui de la bille 72. Selon le mode de réalisation représenté sur les figures 2 et 3, le clapet à bille 7 comporte également un dispositif de retenue de la bille constitué par une collerette annulaire 74 fixée à la paroi interne du flacon 2. Cette collerette annulaire 74 ménage une ouverture circulaire 75 qui a également un diamètre inférieur à celui de la bille 73. Le pinceau 4 est entièrement contenu dans le compartiment 6. Il peut donc n'avoir qu'une faible longueur qui est principalement déterminée par l'emplacement du clapet à billes 7 dans le flacon 2. La longueur des compartiments 5 et 6 est variable. Ils peuvent avoir des longueurs voisines, comme représenté sur les figures annexées, mais également des longueurs nettement différentes. Le compartiment 5 contient des billes 8. Elles sont destinées à agiter le vernis et à lui rendre sa fluidité par thixotropie.

Le flacon 2 comporte une enveloppe extérieure 9 de forme généralement cylindrique comportant à une extrémité un fond plat 91 et à l'autre extrémité un rétrécissement 92 portant le filetage 3′.

Selon le mode de réalisation représenté sur les figures annexées, l'enveloppe extérieure 9 est constituée de deux parties tubulaires 93 et 94 assemblées par emboîtage et éventuellement collage, la partie tubulaire 93 recouvrant sur une certaine longueur la partie 94. La partie tubulaire 93 définit avec le fond 91 le second compartiment 5. La partie tubulaire 94 définit le premier compartiment 6.

Selon le mode de réalisation représenté sur les figures 2 et 3, la partie tubulaire 94 est moulée d'une seule pièce avec le rétrécissement 92 portant le filet 3′ à une extrémité et la collerette annulaire 74 et le renflement annulaire 71 à l'autre extrémité. Cette partie tubulaire 94 est moulée en matière transparente, de sorte que la surface annulaire 96 qui n'est pas recouverte par la partie tubulaire 93 après emboîtage, constitue une fenêtre transparente par laquelle on peut voir la couleur du vernis. La partie tubulaire 94 comporte une butée 95 pour la partie tubulaire cylindrique 93 définissant le deuxième compartiment.

Selon le mode de réalisation représenté sur la figure 4, la partie tubulaire 94 est composée d'un tube 941, de préférence en matière plastique transparente, et d'un bouchon 942 qui comprend le clapet à bille 70̸1. Il peut être fabriqué dans une matière identique ou différente de celle du tube 941. Le bouchon comporte un renflement annulaire 711 ménageant une ouverture circulaire 731 et quatre pattes en forme de griffe 741 qui retiennent la bille 721 lorsque le clapet à bille est ouvert. Le bouchon comporte une partie cylindrique de diamètre légèrement inférieur au diamètre extérieur du tube 941 et une partie cylindrique 771 de diamètre extérieur égal du diamètre extérieur du tube 941, de façon à limiter l'enfoncement du bouchon 942 comprenant le clapet 70̸1 dans le tube 941.

Le récipient pour vernis, selon la présente invention, fonctionne de la façon suivante. Lorsque l'utilisateur incline le récipient vers le bouchon 1, le clapet à bille 7, 70̸1 s'ouvre. En effet, la bille 72, 721 libère l'ouverture 73, 731 et va s'appuyer contre le dispositif de retenue de la bille 74, 741. Le vernis contenu dans le deuxième compartiment 5 s'écoule dans le sens des flèches F (figure 3) par les ouvertures circulaires 73, 731 ou entre les pattes en forme de griffe 741.

Lorsque l'utilisateur estime que la quantité de vernis contenue dans le premier compartiment 6 est suffisante, il incline le récipient en sens inverse et la bille 72, 721 vient reboucher l'ouverture 73, 731. Le vernis qui s'est écoulé dans le premier compartiment 6 reste piégé dans celui-ci. L'utilisateur peut alors ouvrir le récipient, préveler du vernis avec le pinceau 4 et procéder au maquillage des ongles.

## Revendications

1. Récipient pour vernis à ongles comportant un flacon (2) qui contient le vernis et un bouchon (1) muni d'un pinceau (4) fixé par une tige, ledit pinceau plongeant dans le flacon (2) lorsque le récipient est fermé, caractérisé par le fait que le flacon (2) est de forme allongée et qu'il est divisé dans sa longueur en deux compartiments (5,6) séparés par un clapet (7), le pinceau (4) étant entièrement contenu dans le premier compartiment (6) qui est le plus proche du bouchon (1), ledit clapet étant ouvert lorsque le bouchon (1) est en position basse par rapport au flacon (2) sur lequel il est fixé.

2. Récipient selon la revendication 1, caractérisé par le fait que le clapet est un clapet à bille (7,70̸1) constitué d'une bille (72,721) et d'un renflement annulaire (71,711) fixé sur la paroi interne du flacon (2), ledit renflement ménageant une ouverture centrale circulaire (73,731), dont le diamètre est inférieur à celui de la bille (72,721).

3. Récipient selon la revendication 2, caractérisé par le fait que le clapet à bille (7,70̸1) comporte un dispositif (74,741) destiné à retenir la bille (72,721) lorsque le clapet (7,70̸1) est ouvert, dispositif qui est fixé à la paroi interne de flacon (2) à un niveau plus proche du bouchon (1) que le renflement annulaire (71,711).

4. Récipient selon la revendication 3, caractérisé par le fait que le dispositif de retenue de la bille est constitué par une collerette annulaire (74).

5. Récipient selon la revendication 3, caractérisé par le fait que le dispositif de retenue de la bille est constitué par des pattes recourbées sous forme de griffe (741).

6. Récipient selon les revendications 1 à 5, caractérisé par le fait que le deuxième compartiment (5) contient au moins une bille (8) destinée à agiter le vernis contenu dans ce deuxième compartiment (5) lorsqu'on agite le récipient.

7. Récipient selon l'une des revendications 1 à 6, caractérisé par le fait que l'enveloppe extérieure du flacon est constituée de deux parties tubulaires (93,94), la première partie tubulaire (94) correspondant au premier compartiment (6) et venant s'emboîter dans l'extrémité ouverte de la seconde partie tubulaire (93), qui comporte un fond (91) et délimite le second compartiment (5).

8. Récipient selon les revendications 2, 3 et 7 prises simultanément, caractérisé par le fait que la partie tubulaire correspondant au premier compartiment est constitué d'une seule pièce moulée, qui comporte le renflement annulaire (71) et le dispositif de retenue (74) du clapet à bille (7).

9. Récipient selon les revendications 2,3 et 7 prises simultanément, caractérisée par le fait que la partie tubulaire (94) est constituée par un tube (941) et un bouchon (942) qui comprend les éléments du clapet à bille (701) : renflement annulaire (711), bille (721) et dispositif de retenue de la bille (741).

## Patentansprüche

1. Behälter für Nagellack mit einem Flakon (2), der den Nagellack enthält und einer Kappe (1), welche mit einem an einem Stiel befestigten Pinsel (4) ausgestattet ist, wobei der Pinsel in den Flakon (2) reicht, wenn der Behälter geschlossen ist, dadurch gekennzeichnet, daß der Flakon (2) eine längliche Form besitzt und der quer zur Längsrichtung durch eine Verschlußklappe (7) in zwei Abteile (5, 6) aufgeteilt ist, wobei der Pinsel (4) vollständig in dem ersten Abteil (6) enthalten ist, das der Kappe (1) näher liegt, und wobei die Verschlußklappe geöffnet ist, wenn sich die Kappe (1) in bezug auf den Flakon (2), auf dem sie befestigt ist, in einer gesenkten Position befindet.

2. Behälter nach Anspruch 1, dadurch gekennzeichnet, daß die Verschlußklappe ein Kugelverschluß (7, 70̸1) ist, welcher aus einer Kugel (72, 721) und aus einem umlaufenden Wulst (71, 711) besteht, der an der Innenwand des Flakons (2) angebracht ist, wobei der Wulst eine zentrale kreisförmige Öffnung (73, 731) bildet, deren Durchmesser geringer ist als derjenige der Kugel (72, 721).

3. Behälter nach Anspruch 2, dadurch gekennzeichnet, daß der Kugelverschluß (7, 70̸1) eine Vorrichtung (74, 741) umfaßt, welche die Kugel (72, 721) zurückhält, wenn die Verschlußklappe (7, 70̸1) geöffnet ist, wobei diese Vorrichtung an der Innenwand des Flakons (2) näher bei der Kappe (1) angebracht ist als der umlaufende Wulst (71, 711).

4. Behälter nach Anspruch 3, dadurch gekennzeichnet, daß die Rückhaltevorrichtung für die Kugel aus einem umlaufenden Kragen (74) besteht.

5. Behälter nach Anspruch 3, dadurch gekennzeichnet, daß die Rückhaltevorrichtung für die Kugel aus zangenförmig angeordneten Klauen (741) besteht.

6. Behälter nach einem der Ansprüche 1 bis 5, dadurch gekennzeichnet, daß das zweite Abteil (5) mindestens eine Kugel (8) enthält, um den in dem zweiten Abteil (5) enthaltenen Lack aufzurühren, wenn man den Behälter schüttelt.

7. Behälter nach einem der Ansprüche 1 bis 6, dadurch gekennzeichnet, daß der Außenmantel des Flakons aus zwei röhrenförmigen Abschnitten (93, 94) besteht, wobei deren erste röhrenförmige Abschnitt (94) dem ersten Abteil (6) entspricht und in das offene Ende des zweiten röhrenförmigen Abschnittes (93) eingefügt ist, der einen Boden (91) umfaßt und das zweite Abteil (5) definiert.

8. Behälter gemäß den Ansprüchen 2, 3 und 7 gemeinsam, dadurch gekennzeichnet, daß der röhrenförmige Abschnitt, der dem ersten Abteil entspricht, aus einem einzigen Formstück besteht, welches den umlaufenden Wulst (71) und die Rückhaltevorrichtung (74) der Verschlußklappe (7) umfaßt.

9. Behälter gemäß den Ansprüchen 2, 3 und 7 gemeinsam, dadurch gekennzeichnet, daß der röhrenförmige Abschnitt (94) aus einer Hülse (941) und einem Stopfen (942) besteht, der die Bestandteile des Kugelverschlusses (701), nämlich den umlaufenden Wulst (711), die Kugel (721) und die Rückhaltevorrichtung für die Kugel (741) umfaßt.

## Claims

1. A container for nall varnish comprising a bottle (2) containing the varnish and a stopper (1) provided with a brush (4) fixed by a stem, the said brush dipping into the bottle (2) when the container is closed, characterized in that the bottle (2) is of an elongate shape and that it is divided along its length into two compartments (5, 6) separated by a valve (7), the brush (4) being entirely contained in the first compartment (6) which is the closest to the stopper (1), the said valve being open when the stopper (1) is in its low position in relation to the bottle (2) whereon it is fixed.

2. A container according to claim 1, characterized in that the valve is a ball valve (7, 70̸1) constituted by a ball (72, 721) and an annular bulge (71, 711) fixed to the inside wall of the bottle (2), the said bulge providing a central circular opening (73, 731), the diameter whereof is smaller than that of the ball (72, 721).

3. A container according to claim 2, characterized in that the ball valve (7, 70̸1) comprises a device (74, 741) intended to retain the ball (72, 721) when the valve (7, 70̸1) is open, which device is fixed to the inside wall of the bottle (2) at a level which is nearer to the stopper (1) than the annular bulge (71, 711).

4. A container according to claim 3, characterized in that the device for retaining the ball is constituted by an annular flange (74).

5. A container according to claim 3, characterized in that the device for retaining the ball is constituted by claw-shaped tabs (741).

6. A container according to claims 1 to 5, characterized in that the second compartment (5) contains at least one ball (8) intended to agitate the varnish contained in this second compartment (5) when the container is shaken.

7. A container according to one of claims 1 to 6, characterized in that the outer shell of the bottle is constituted by two tubular portions (93, 94), the first tubular portion (94) corresponding to the first compartment (6) and being nested in the open end of the second tubular portion (93) which comprises a bottom (91) and delimits the second compartment (5).

8. A container according to claims 2, 3 and 7 taken simultaneously, characterized in that the tubular portion corresponding to the first compartment is constituted by a single moulded part, which comprises the annular bulge (71) and the device (74) for retaining the ball valve (7).

9. A container according to claims 2, 3 and 7 taken simultaneously, characterized in that the tubular portion (94) is constituted by a tube (941) and a stopper (942) comprising the elements of the ball valve (701): the annular bulge (711), the ball (721) and the device (741) for retaining the ball.
